# EUROPÄISCHE PATENTSCHRIFT

(11) **EP 0 819 855 B1**
(45) Veröffentlichungstag und Bekanntmachung des Hinweises auf die Patenterteilung: **17.11.2004**
(21) Anmeldenummer: 97401743.6
(22) Anmeldetag: 21.07.1997
(51) Int. Cl.: F04D 17/16, F04D 29/42

(54) **Hochdruck-Gebläse**
High-pressure blower
Soufflante à haute pression

(30) Priorität: 19.07.1996 DE 19629220
(43) Veröffentlichungstag der Anmeldung: 21.01.1998
(73) Patentinhaber: ebm-papst Landshut GmbH, 84030 Landshut (DE)
(72) Erfinder: Hopfensperger, Reinhold, 84178 Magersdorf (DE); Tungl, Rudolf, 84030 Ergolding (DE)
(74) Vertreter: Sperling, Rüdiger, Dipl.-Ing.

(56) Entgegenhaltungen:
- DE-A- 2 313 269
- DE-A- 3 843 463
- DE-A- 4 141 362
- DE-A- 4 213 047
- FR-A- 879 346
- GB-A- 849 744
- US-A- 3 059 833
- US-E- R E23 126

## Beschreibung

Die Erfindung betrifft ein Hochdruck-Gebläse zur Förderung eines gasförmigen Mediums, gemäß der Preambel des Anspruchs 1.

Ein solches Gebläse ist bekannt (DE-A-38 42 697). Bei dem bekannten Gebläse handelt es sich um ein Hochdruck-Gebläse, wie es beispielsweise für Gasbrenner verwendet werden kann. Solche Gebläse sollen eine steile Druck-Volumen-Kennlinie aufweisen, d.h., eine Änderung des statischen Differenzdrucks hat nur eine geringe Verminderung des Volumenstromes zur Folge.

Das bekannte Hochdruck-Gebläse weist für die meisten Anwendungsfälle noch einen zu aufwendigen Aufbau auf, d.h., seine Herstellung ist zu aufwendig. Außerdem ist die spezifische Leistung des bekannten Gebläses für viele Verwendungszwecke nicht ausreichend.

Ein ähnliches Gebläse ist auch aus US Re. 23126 bekannt.

Das der Erfindung zugrunde liegende technische Problem besteht deshalb darin, ein Hochdruck-Gebläse zu schaffen, welches bei begrenzten Abmessungen, welche in der Regel durch das Gerät, in dem das Gebläse eingesetzt wird, vorgegeben sind und der Verwendung eines Großserienmotors einen möglichst hohen Druck erzeugt und dennoch einfach aufgebaut und zu fertigen ist.

Außerdem ist für einige Anwendungen auch erwünscht, daß das Hochdruck-Gebläse eine Vorrichtung zur Messung des Volumenstromes enthält.

Dieses technische Problem ist erfindungsgemäß durch die Merkmale des Anspruchs 1 gelöst.

In der rohrförmigen Hülle des Hochdruck-Gebläses sind folgende Teile angeordnet:
a) ein an der rohrförmigen Hülle befestigter Elektromotor,
b) eine scheibenförmige Einströmdüse, welche im Bereich der Motorwelle eine kreisförmige Öffnung aufweist,
c) ein geschlossenes Gebläserad mit einer ebenen, mit einem tellerförmigen Rand versehenen rückseitigen Scheibe, einer ebenen vorderen Deckscheibe mit kleinerem Durchmesser als dem der rückseitigen Scheibe und einer Mehrzahl von zwischen der Scheibe und der Deckscheibe angeordneten Schaufeln,
d) eine Umlenkscheibe, deren Durchmesser kleiner als der der Scheibe ist und welche einen ringförmigen, den Strömungsweg verengenden Spalt an der Innenseite der rohrförmigen Hülle bildet.

Ein solches Hochdruck-Gebläse erzeugt trotz relativ geringer Abmessungen einen hohen Druck und einen großen Volumenstrom. Es ist auch mit einer Vorrichtung zur Messung des durchgesetzten Volumens versehen.

Vorteilhafte Einzelheiten der Erfindung sind in den Ansprüchen 2 bis 9 enthalten; sie ist nachstehend anhand der in den Figuren 1 und 5 gezeigten Ausführungsbeispielen erläutert. Es zeigen:
- Fig.1: den prinzipiellen Aufbau des neuen Hochdruck-Gebläses im Längsschnitt,
- Fig.2: die Ausgestaltung des neuen Hochdruck-Gebläses mit einer anderen Anordnung des Elektromotors als bei dem Hochdruck-Gebläse gemäß Fig. 1,
- Fig. 3: die Ausgestaltung des neuen Hochdruck-Gebläses für einen Anwendungsfall,
- Fig. 4: den vergrößerten Ausschnitt aus Fig. 3 und
- Fig. 5: die Draufsicht auf die Schaufeln des Gebläserades.

Wie aus Fig.1 zu erkennen ist, ist das Hochdruck-Gebläse in der rohrförmigen Hülle 1 angeordnet, welche beispielsweise einen Innendurchmesser von 150 mm besitzt. Das Hochdruck-Gebläse enthält den in der Hülle 1 befestigten Elektromotor 2, beispielsweise einen Gleichstrommotor mit einer Solldrehzahl von 5.000 min ⁻¹. An der Abtriebseite des Elektromotors 2 ist die scheibenförmige Einströmdüse 3 vorhanden, welche im Bereich der Motorwelle 4 eine kreisförmige Öffnung 5 aufweist. Im Bereich der Öffnung 5 ist die Einströmdüse 3 mit dem Ringkanal 6 versehen, der zur Öffnung hin einen ringförmigen Schlitz 7 besitzt und über die Öffnung 8 mit dem Anschluß A außerhalb der rohrförmigen Hülle 1 in Verbindung steht. Der Raum oberhalb der Einströmdüse 3 steht über den Anschluß B mit dem Raum außerhalb der rohrförmigen Hülle 1 in Verbindung. Zwischen den Anschlüssen A und B können Differenzdruck-Werte gemessen werden, welche dem Volumenstrom des Hochdruck-Gebläses proportional (quadratische Funktion) sind. Mit der Motorwelle 4 ist das Gebläserad verbunden. Es besteht aus der flachen, mit einem tellerartigen Rand 9 versehenen rückseitigen Scheibe 10, der ebenen vorderen Deckscheibe 11 und den dazwischen angeordneten Schaufeln 12, welche beispielsweise rückwärts gekrümmt sein sollen.

Nach dem Gebläserad ist die Umlenkscheibe 13 angeordnet. Sie besitzt einen etwas geringeren Durchmesser als das Gebläserad. Zwischen ihrem Umfang und dem Innendurchmesser der rohrförmigen Hülle 1 ist ein den Strömungsweg verengender ringförmiger Spalt 14 gebildet.

Ein solches Hochdruck-Gebläse weist folgende Funktionsweise auf:

Beim im Betrieb befindlichen Gebläserad verläßt - falls kein oder nur ein geringer Gegendruck vorhanden ist - ein sehr großer Teil der durch die Einströmdüse 3 angesaugten Volumens nach Durchströmung auf direktem Weg das Gebläserad. Bei zunehmenden Druck wird ein Teil des zu fördernden Mediums, welches die Schaufeln des Gebläserades verläßt, wieder in die Schaufeln zurückgeführt und nochmals beschleunigt. Durch die Mehrfachbeschleunigung werden hohe Drücke und eine steile Druck-Volumen-Kennlinie erreicht.

Das bedeutet, daß bei einer Änderung des Gegendrucks nur geringe Volumenstromänderungen auftreten. Bei einem Ausführungsbeispiel des gezeigten Hochdruck-Gebläses wurde bei einem Gegendruck von ca. 600 Pascal ein Volumenstrom von 12l/s verwirklicht.

Fig.2 zeigt ein Hochdruck-Gebläse, welches in gleicher Weise aufgebaut ist, wie das Hochdruck-Gebläse in Fig.1. Die gleichen Bestandteile sind mit den gleichen Bezugszeichen versehen. Im Unterschied zu dem Ausführungsbeispiel des Hochdruck-Gebläses in Fig. 1 ist der Elektromotor 2 in Strömungsrichtung hinter den anderen Teilen angeordnet.
Die vorgeschlagenen Hochdruck-Gebläse sind beispielsweise besonders geeignet, um mit einem Gasbrenner zusammengesetzt zu werden.

Ein solches Gebläse ist beispielsweise in Fig. 3 gezeigt. Die Bestandteile dieses Gebläses, welche mit den in Fig. 1 und Fig. 2 gezeigten Gebläsen identisch sind, sind mit den gleichen Bezugszeichen versehen.

Der Motor 2 ist an einer geschlossenen Wand 15 befestigt, so daß zwischen ihr und der Einströmdüse 3 ein Anströmraum 18 vorhanden ist. Die zur Bildung des Gas-Luftgemisches benötigte Luft wird dem Anströmraum 18 radial zugeführt, wie durch die Pfeile 19 verdeutlicht.

Das Gas wird über das Zuführungsrohr A 2, welches mit dem Ringkanal 6 in Verbindung steht, zugeführt. Es gelangt aus dem Ringkanal 6 durch den Schlitz 7 in die Einströmdüse 3. Der Schlitz 7 erstreckt sich nur über einen Teil des Umfangs der Einströmdüse 3, beispielsweise über 340 Winkelgrade.

Auf der Ausströmseite des Hochdruck-Gebläses ist ein kugelkalottenförmiger, mit einer Vielzahl von Öffnungen versehener Deckel 20 vorgesehen. Der Deckel 20 kann ein halbkugelförmiger Siebboden sein.

Das Hochdruck-Gebläse gemäß Fig. 3 eignet sich besonders für den Einsatz bei solchen Gasbrennern, bei denen eine kreisförmige oder ringförmige Austrittsöffnung benötigt wird. Wenn das Gas am Zuführungsrohr A 2 zugeführt wird, ergibt sich durch die Teilrückführung des Gas-Luftgemisches in das Gebläserad eine sehr gute Durchmischung des Ausgangskomponenten Gas und Luft, welches sich sehr positiv auf die Emissionswerte des Gasbrenners auswirkt.

Wie aus Fig. 3 zu erkennen ist, weist die Einströmdüse des Hochdruck-Gebläses zwei Ringkanäle auf. Der obere Ringkanal 21, welcher mit dem Anschlußstutzen A 1 versehen ist, dient zur Abnahme eines Steuerdruckes. Die Größe des am Anschlußstutzen A 1 abgenommenen Drucks ist dem jeweils geförderten Luftvolumen proportional. Der untere Ringkanal 6, welcher mit dem Anschlußstutzen A 2 versehen ist, ist für die Gaszuführung vorgesehen.

Wie aus Fig. 4 zu erkennen, ist an der Wand 15 unter Zwischenschaltung eines mit einem Außengewinde versehenen Rohres 16 eine kegelförmige Drossel vorrichtung 17 vorgesehen. Diese Drosselvorrichtung 17 ist durch Verdrehen axial verstellbar ausgebildet, so daß sie innerhalb eines bestimmten Bereiches in verschiedene Positionen zur Einströmdüse 3 gebracht werden kann. Mit der Drosselvorrichtung kann für einen vorhandenen Unterdruck in den Ringkanälen innerhalb eines bestimmten Bereiches verschiedene Volumenströme oder verschiedene Luftmengen eingestellt werden. Da eine Wechselbeziehung zwischen Luftmenge und Brennerleistung besteht, kann die maximale Brennerleistung bei einer vorgegebenen Lüfterdrehzahl und einem vorgegebenen Differenzdruck zwischen A 1 und B stufenlos eingestellt werden.

Fig. 5 zeigt die Draufsicht auf die Unterseite des Gebläserades bei nicht vorhandener Deckscheibe. Es ist die rückseitige Scheibe 10 mit den rückwärts gekrümmten Schaufeln 12 zu erkennen.

## Patentansprüche

1. Hochdruck-Gebläse zur Förderung eines gasförmigen Mediums, bei dem in einer rohrförmigen Hülle ein Gebläserad angeordnet ist, von dem das Medium im wesentlichen axial angesaugt, radial beschleunigt und axial ausgeblasen wird, und bei dem dem Gebläserad eine feststehende Leitvorrichtung nachgeschaltet ist, wobei in der rohrförmigen Hülle (1) folgende Teile angeordnet sind:
a) ein an der rohrförmigen Hülle (1) befestigter Elektromotor (2) mit einer Motorwelle,
b) eine Einströmdüse (3),
c) ein geschlossenes Gebläserad mit einer rückseitigen Scheibe (10) und einer vorderen Deckscheibe (11) mit kleinerem Durchmesser als dem der rückseitigen Scheibe und einer Mehrzahl von zwischen der Scheibe (10) angeordneten Schaufeln (12),
**gekennzeichnet durch**,
d) eine Umlenkscheibe (13), deren Durchmesser kleiner als der der Scheibe (10) ist und welche einen ringförmigen, den Strömungsweg verengenden Spalt (14) an der Innenseite der rohrförmigen Hülle (1) bildet.

2. Hochdruck-Gebläse nach Anspruch 1, **dadurch gekennzeichnet, daß** der Elektromotor (2) in Strömungsrichtung vor den Teilen a) bis d) angeordnet ist.

3. Hochdruck-Gebläse nach Anspruch 1, **dadurch gekennzeichnet, daß** der Elektromotor (2) in Strömungsrichtung hinter den Teilen a) bis d) angeordnet ist.

4. Hochdruck-Gebläse nach den Ansprüchen 1 bis 3, **gekennzeichnet durch** folgende Merkmale:
a) die Einströmdüse (3) weist im Bereich der kreisförmigen Öffnung (5) einen ringförmigen Kanal (6) auf, welcher einen kreisförmigen, zur Öffnung (5) hinweisenden Ringschlitz (7) besitzt,
b) der ringförmige Kanal (6) steht über eine Öffnung (8) mit der Außenseite der rohrförmigen Hülle (1) in Verbindung,
c) der Innenraum der rohrförmigen Hülle oberhalb der Einströmdüse (3) steht über eine weitere Öffnung (B) mit der Außenseite der rohrförmigen Hülle in Verbindung.

5. Hochdruckgebläse nach den Ansprüchen 1 bis 4,
**dadurch gekennzeichnet, daß** im Bereich der Öffnung (5) der Einströmdüse (3) eine axial verstellbare, kegelförmige Drosselvorrichtung angeordnet ist.

6. Hochdruckgebläse nach den Ansprüchen 1 bis 5, daß zwischen einer auf der Abtriebsseite des Motors vorhandenen Wand (15) und der Einströmdüse (3) ein Anströmraum (18) gebildet ist, bei dem in der Wand (15) ein Zuführungsrohr (A 2) vorhanden ist und der Anströmraum (18) Zuströmöffnungen (19) besitzt.

7. Hochdruckgebläse nach den Ansprüchen 1 bis 6,
**dadurch gekennzeichnet, daß** die Schaufeln (12) rückwärts gekrümmt sind.

8. Hochdruckgebläse nach den Ansprüchen 1 bis 6,
**dadurch gekennzeichnet, daß** die Schaufeln (12) radial endend ausgebildet sind.

9. Hochdruckgebläse nach den Ansprüchen 1 bis 6,
**dadurch gekennzeichnet, daß** die Schaufeln (12) vorwärts gekrümmt ausgebildet sind.

10. Hochdruck-Gebläse nach einem der vorangegangenen Ansprüche 1 - 9, **dadurch gekennzeichnet, daß** bei zunehmendem Druck ein Teil des zu fördernden Mediums, welches die Schaufeln des Gebläserades verläßt, wieder in die Schaufeln zurückgeführt und nochmals beschleunigt wird.

11. Hochdruck-Gebläse nach einem der vorangegangenen Ansprüche 1 - 10, **dadurch gekennzeichnet, daß** der Durchmesser der vorderen Deckscheibe (11) kleiner ist als derjenige der Umlenkscheibe (13).

## Claims

1. A high pressure fan for conveying a gaseous medium, wherein in a tube-shaped case a fan wheel is arranged which essentially takes in axially, accelerates radially and blows out axially the medium and wherein a fixed guiding device is arranged in the tube-shaped case downstream of the fan wheel, the following parts being arranged in the tube-shaped case (1):
a) an electric motor (2) attached to the tube-shaped case (1) and having a motor shaft,
b) an inflow nozzle (3)
c) a closed fan wheel with a rear disc (10) and a front cover disc (11) having a smaller diameter than that of the rear disc and a plurality of blades (12) arranged between the disc (10),
**characterized by**
d) a baffle disc (13) having a smaller diameter than that of the disc (10) and forming an annular gap (14) narrowing the flow path at the inside of the tube-shaped case (1).

2. A high pressure fan as claimed in claim 1, **characterized in that** the electric motor (2) is arranged upstream of the parts a) to d).

3. A high pressure fan as claimed in claim 1, **characterized in that** the electric motor (2) is arranged downstream of the parts a) to d).

4. A high pressure fan as claimed in claims 1 to 3, **characterized by** the following features:
a) the inflow nozzle (3) has in the area of the circular opening (5) an annular channel (6) which has a circular annular gap (7) facing the opening (5),
b) the annular channel (6) is in communication with the outside of the tube-shaped case (1) through an opening (8),
c) the interior of the tube-shaped case above the inflow nozzle (3) is in communication with the outside of the tube-shaped case through another opening (B).

5. A high pressure fan as claimed in claims 1 to 4, **characterized in that** an axially adjustable conical throttle device is provided in the area of the opening (5) of the inflow nozzle (3).

6. A high pressure fan as claimed in claims 1 to 5, **characterized in that** between a wall (15) present at the drive side of the motor and the inflow nozzle (3) a flow space (18) is formed, wherein a supply duct (A 2) is present in the wall (15) and the flow space has supply flow openings (19).

7. A high pressure fan as claimed in claims 1 to 6, **characterized in that** the blades (12) are curved backward.

8. A high pressure fan as claimed in claims 1 to 6, **characterized in that** the blades (12) are formed ending radially.

9. A high pressure fan as claimed in claims 1 to 6, **characterized in that** the blades (12) are curved forward.

10. A high pressure fan as claimed in one of the preceding claims 1 to 9, **characterized in that** at increasing pressure a portion of the medium to be conveyed leaving the blades of the fan wheel is redirected onto the blades and accelerated again.

11. A high pressure fan as claimed in one of the preceding claims 1 to 10, **characterized in that** the diameter of the front cover disc (11) is smaller than that of the baffle disc (13).

## Revendications

1. Soufflante à haute pression pour la circulation d'une matière en phase de gaz, constituée d'une gaine tubulaire dans laquelle est placée une roue de ventilateur, à partir de laquelle la matière en phase de gaz est aspirée pour l'essentiel dans le sens axial, accélérée dans le sens radial et refoulée dans le sens axial; la roue de ventilateur est associée à un dispositif de guidage immobile placé en aval; et dans la gaine tubulaire (1) sont montées les pièces suivantes:
a) un moteur électrique (2), avec un arbre de moteur, fixé dans la gaine tubulaire (1),
b) une buse d'admission (3),
c) une roue fermée de ventilateur, avec un disque arrière (10) et un disque avant de recouvrement (11) dont le diamètre est plus petit que celui du disque arrière et un nombre d'ailettes (12) disposées entre le disque arrière (10)
avec comme caractéristique
d) un déflecteur (13), dont le diamètre est plus petit que le disque arrière (10), formant un intervalle annulaire (14) réduisant le chemin du flux de gaz à l'intérieur de la gaine tubulaire (1).

2. Soufflante à haute pression selon la revendication 1, **caractérisé en ce que** le moteur électrique (2) est disposé dans le sens du flux, avant les pièces a) jusqu'à d)

3. Soufflante à haute pression selon la revendication 1, **caractérisé en ce que** le moteur électrique (2) est disposé dans le sens du flux, derrière les pièces a) jusqu'à d)

4. Soufflante à haute pression selon les revendications 1 à 3, présentant les caractéristiques suivantes :
a) la buse d'admission (3) présente dans la zone de l'orifice circulaire (5) un canal annulaire (6), doté d'une lumière de forme arrondie (7) tournée vers l'orifice circulaire (5),
b) le canal annulaire (6) est situé au-dessus d'un orifice (8) en relation avec le côté extérieur de la gaine tubulaire (1),
c) l'intérieur de la gaine tubulaire en amont de la buse d'admission (3) est en relation, par un autre orifice (B), avec le côté extérieur de la gaine tubulaire.

5. Soufflante à haute pression selon les revendications 1 à 4, **caractérisé en ce que** dans la zone de l'orifice circulaire (5) de la buse d'admission (3) est disposé un système étrangleur de forme conique, réglable dans le sens axial.

6. Soufflante à haute pression selon les revendications 1 à 5, **caractérisé en ce que**, entre une paroi (15) située côté sortie du moteur et la buse d'admission (3) est formée une chambre de soufflage (18), et que dans la paroi (15) est prévu un conduit d'amenée (A 2), la chambre de soufflage (18) étant dotée de fentes d'admission (19).

7. Soufflante à haute pression selon les revendications 1 à 6, **caractérisé en ce que** les ailettes (12) sont incurvées dans le sens opposé à la marche.

8. Soufflante à haute pression selon les revendications 1 à 6, **caractérisé en ce que** les ailettes (12) sont formées de manière à se terminer dans le sens radial.

9. Soufflante à haute pression selon les revendications 1 à 6, **caractérisé en ce que** les ailettes (12) sont incurvées dans le même sens que la marche.

10. Soufflante à haute pression selon l'une des précédentes revendications 1 à 9, **caractérisé en ce que**, sous l'effet d'une augmentation de la pression, une partie de la matière en circulation, au moment de quitter les ailettes de la roue du ventilateur, se trouve ramenée dans les ailettes, et fait l'objet d'une nouvelle accélération.

11. Soufflante à haute pression selon l'une des précédentes revendications 1 à 10, **caractérisé en ce que** le diamètre du disque avant de recouvrement (11) est plus petit que celui du déflecteur (13).
